# EUROPÄISCHE PATENTSCHRIFT

(11) **EP 1 674 344 B1**
(45) Veröffentlichungstag und Bekanntmachung des Hinweises auf die Patenterteilung: **24.12.2008**
(21) Anmeldenummer: 04293140.2
(22) Anmeldetag: 27.12.2004
(51) Int. Cl.: B60R 16/02, E05D 11/00

(54) **Anordnung zur Stromversorgung von in einem Kraftfahrzeug angebrachten Stromverbrauchern**
Arrangement for supplying power to power consumers in a vehicle
Dispositif d'alimentation en courant d'un élément consommateur de courant dans un véhicule

(43) Veröffentlichungstag der Anmeldung: 28.06.2006
(73) Patentinhaber: Nexans, 75008 Paris (FR)
(72) Erfinder: Schröer, Frank, 92637 Weiden (DE)
(74) Vertreter: Döring, Roger

(56) Entgegenhaltungen:
- US-A1- 2002 112 320
- PATENT ABSTRACTS OF JAPAN Bd. 1996, Nr. 06, 28. Juni 1996 (1996-06-28) & JP 08 048146 A (HONDA MOTOR CO LTD), 20. Februar 1996 (1996-02-20)

## Beschreibung

Die Erfindung bezieht sich auf eine Anordnung gemäß dem Oberbegriff des Patentanspruchs 1. Eine solche Anordnung geht aus der US 2002/112320 A1 hervor.

Zum Anschluß von elektrischen Stromverbrauchern eines Kraftfahrzeugs, bei welchem es sich um einen Personenkraftwagen (PKW) oder um einen Lastkraftwagen handeln kann, an eine in demselben vorhandene Batterie als Spannungsquelle, werden in bekannter Technik sogenannte Kabelbäume eingesetzt. In solchen Kabelbäumen ist eine mehr oder weniger große Anzahl von elektrischen Leitungen zu einer Einheit zusammengefaßt. Je nach Größe der zu überbrückenden Entfernungen zwischen Batterie und/oder Steuergeräten einerseits und Stromverbrauchern andererseits können die Leitungen unterschiedliche Längen haben. Je mehr Stromverbraucher anzuschließen sind, desto aufwendiger werden die Kabelbäume mit entsprechend aufwendiger Montage. Der Einfachheit halber wird im folgenden statt des Wortes "Kraftfahrzeug" die Abkürzung "PKW" verwendet.

In einem PKW vorhandene Stromverbraucher sind beispielsweise die Glühlampen in Scheinwerfern und Rückleuchten, Motoren zur Spiegelverstellung, zum Öffnen und Schließen von Fenstern und zur Sitzverstellung, Sitzheizungen, eine Lenkradheizung, Beleuchtungen des Armaturenbrettes und der Kennzeichen, Sensoren und Steuergeräte. Solange die Stromverbraucher an oder in der Karosserie eines PKWs montiert sind, ergeben sich keine besonderen Probleme. Das ist anders, wenn die Stromverbraucher sich an oder in einem beweglichen Teil des PKWs befinden. "Bewegliche Teile" sind dabei alle Türen des PKWs, ganz besonders aber eine als Heckklappe ausgeführte Tür. Der Einfachheit halber wird im folgenden statt der Worte "bewegliches Teil" das Wort "Tür" verwendet. Jede Tür ist um eine Drehachse schwenkbar mit der Karosserie des PKWs verbunden. Die zu den an oder in der Tür angebrachten Stromverbrauchern führenden Leitungen werden bei jeder Bewegung der Tür hin- und hergebogen. Sie werden also dauernd mechanisch belastet und können daher leicht beschädigt werden.

Aus der JP 08048146 A geht eine Anordnung zur Stromversorgung von in einem Kraftfahrzeug angebrachten Stromverbrauchern hervor, bei welcher eine der Anzahl der Stromverbraucher entsprechende Anzahl von elektrischen Leitungen in zwei miteinander verbundenen Einheiten zusammengefaßt ist, die einerseits an eine im Kraftfahrzeug befindliche Spannungsquelle und andererseits an die Stromverbraucher angeschlossen sind. Die Stromverbraucher sind sowohl an der Karosserie des Kraftfahrzeugs als auch an einem beweglichen Teil desselben angebracht, der um eine Drehachse schwenkbar mit der Karosserie verbunden ist. Außerhalb der Drehachse ist eine in Windungen verlaufende oder als Bifilarwickel ausgebildete elektrische Leitung mit Kontaktelementen angebracht, die einer Schwenkbewegung des beweglichen Teils folgen kann und an deren Kontaktelemente einerseits die mit der Spannungsquelle verbundenen Leitungen und andererseits die zu den Stromverbrauchern des beweglichen Teils führenden Leitungen elektrisch leitend angeschlossen sind.

Bei der bekannten Anordnung nach der eingangs erwähnten US 2002/112320 A1 ist der Kabelbaum ebenfalls in zwei Teile aufgeteilt, von denen einer an der Karosserie eines PKWs und der andere an einer Tür desselben angebracht ist. Innerhalb eines Scharniers dieser Anordnung ist ein Kabelbaum vorhanden, der im Bereich der Drehachse des Scharniers innerhalb eines Rohres parallel zu derselben verläuft. Die Leitungen dieses Kabelbaums sind an beiden Enden an als Stifte ausgeführte Kontaktelemente von Steckverbindern angeschlossen, die im Scharnier selbst befestigt sind. Auf die Kontaktelemente können Gegenkontakte aufgesteckt werden, die an den Enden der beiden Teile des Kabelbaums angebracht sind.

Der Erfindung liegt die Aufgabe zugrunde, die eingangs geschilderte Anordnung so zu gestalten, daß die beiden Einheiten des Kabelbaums auf einfache Weise miteinander verbunden werden können.

Diese Aufgabe wird entsprechend den kennzeichnenden Merkmalen des Patentanspruchs 1 gelöst.

In dieser Anordnung sind die Leitungen des Kabelbaums eines PKWs im Schwenkbereich zwischen Karosserie und Tür in zwei Teile aufgetrennt, die jeder an die Kontaktelemente des dort befindlichen Kontaktträgers angeschlossen und dadurch miteinander verbunden sind. Der Kabelbaum bzw. seine Leitungen werden durch die Schwenkbewegung der Tür also nicht mehr mechanisch belastet. Jedes Kontaktelement ist als Spirale mit mindestens einer Windung ausgeführt. Die Spirale stellt sicher, daß die Enden eines Kontaktelements ohne bleibende Verformung desselben um Winkel bis etwa 150° hin und her bewegt werden können, wenn die Tür vollständig geöffnet und wieder geschlossen wird. Der Kontaktträger ist dadurch so aufgebaut, daß er bzw. seine Kontaktelemente die Schwenkbewegung der Tür mitmachen kann bzw. können. Er ist für diesen speziellen Einsatzzweck konzipiert, so daß er seine Funktion als drehbarer bzw. schwenkbarer Verbinder auf Dauer erfüllen kann. Dabei bleibt die Lage der Anschlußstellen bzw. Enden der Kontaktelemente, mit denen die Leitungen der beiden Teile des Kabelbaums verbunden sind, in jeder Stellung der Tür unverändert, so daß die Leitungen auch an diesen Anschlußstellen durch die Schwenkbewegungen der Tür nicht mechanisch beansprucht werden. Durch die bei dieser Anordnung gegebene Aufteilung des Kabelbaums kann die jeweilige Tür vorverkabelt werden, so daß die in der Tür befindlichen und mit den entsprechenden Stromverbrauchern verbundenen Leitungen nach Montage der Tür an der Karosserie des PKWs nur noch an den Kontaktelementen der ebenfalls vormontierbaren Kontaktträger angeschlossen zu werden brauchen.

Ausführungsbeispiele des Erfindungsgegenstandes sind in den Zeichnungen dargestellt.

Es zeigen:
Fig. 1 schematisch eine Seitenansicht eines mit einer Heckklappe ausgerüsteten PKWs.
Fig. 2 eine Einzelheit aus Fig. 1 in genauerer Darstellung.
Fig. 3 eine Vorderansicht eines in der Anordnung nach der Erfindung verwendbaren Kontaktträgers.
Fig. 4 eine Rückansicht des Kontaktträgers nach Fig. 3.
Fig. 5 eine Seitenansicht des Kontaktträgers nach den Fig. 3 und 4.
Fig. 6 ein Kontaktelement des Kontaktträgers.

In Fig. 1 ist ein PKW 1 schematisch in einer Seitenansicht dargestellt, der in diesem Ausführungsbeispiel mit vier Türen 2 und einer als Heckklappe ausgeführten Tür 3 ausgerüstet ist. Teile und Ausrüstungen des PKWs 1, die zu seinem Betrieb erforderlich sind, werden hier nicht weiter erläutert. Sie sind grundsätzlich bekannt. Ebenso ist es bekannt, daß Stromverbraucher, wie beispielsweise Scheinwerfer und Rückleuchten, über sogenannte Kabelbäume mit Strom versorgt werden. Auch der Aufbau eines Kabelbaums, in dem eine der Anzahl der Stromverbraucher entsprechende Anzahl von elektrischen Leitungen zu einer Einheit zusammengefaßt ist, wird daher nicht beschrieben.

Die Tür 3 ist schwenkbar mit der Karosserie 4 des PKWs 1 verbunden, und zwar beispielsweise über in einer Drehachse 5 vorhandene Scharniere. Sie kann aus der in Fig. 1 dargestellten Schließstellung in gestrichelt eingezeichnete Offenstellungen um die Drehachse 5 geschwenkt werden. Ein an oder in der Tür 3 angeordneter Stromverbraucher 6 ist zu seiner Stromversorgung über einen mit elektrischen Leitungen ausgerüsteten Kabelbaum mit der Batterie des PKWs 1 verbindbar. Diese Verbindung muß ungestört erhalten bleiben, auch wenn die Tür 3 sehr oft in Richtung des Doppelpfeils 7 um die Drehachse 5 geschwenkt wird.

Der Kabelbaum ist bei der Anordnung nach einer Ausführungsform der Erfindung in dem hier interessierenden Bereich in zwei Einheiten K1 und K2 aufgeteilt. Die Einheit K1 des Kabelbaums ist an der Karosserie 4 des PKWs befestigt. Sie enthält eine Anzahl von elektrischen Leitungen, die an einem Ende beispielsweise mit der Batterie des PKWs verbunden sind. Die Einheit K2 des Kabelbaums ist in der Tür 3 montiert. Sie hat mit Vorzug eine Anzahl von elektrischen Leitungen, welche der Anzahl der in oder an der Tür 3 vorhandenen Stromverbraucher entspricht. Eine dieser Leitungen ist an den Stromverbraucher 6 angeschlossen.

Zwischen den beiden Einheiten K1 und K2 des Kabelbaums ist mindestens ein Kontaktträger 8 mit Kontaktelementen 9 angeordnet, an welche die Leitungen der Einheit K1 des Kabelbaums einerseits und dessen Einheit K2 andererseits angeschlossen sind. Der Kontaktträger 8 bzw. seine Kontaktelemente 9 sind derart aufgebaut, daß er bzw. sie eine Schwenkbewegung der Tür 3 auf Dauer unbeschadet mitmachen kann bzw. können. Dazu ist der Kontaktträger 8 in der Drehachse 5 montiert, und zwar mit Vorteil an einem der dort befindlichen Scharniere.

Jedes Kontaktelement 9 ist gemäß Fig. 6 als Spirale mit mindestens einer Windung ausgeführt. Die Spirale stellt sicher, daß die Enden eines Kontaktelements 9 ohne bleibende Verformung desselben um Winkel bis etwa 150° hin und her bewegt werden können, wenn die Tür 3 vollständig geöffnet und wieder geschlossen wird. Je mehr Windungen die Spirale hat, desto günstiger wird dieser Effekt. In Fig. 6 sind drei Windungen dargestellt. Die Anzahl der Windungen ist aber wegen der möglichst kleinen Abmessungen des Kontaktträgers 8 begrenzt.

Der Kontaktträger 8 besteht mit Vorteil aus einem mechanisch stabilen Kunststoff, wie beispielsweise Polybuthylenterephthalat (PBT) oder Polycarbonat (PC). Er ist mit einer Anzahl von gegeneinander isolierten Kontaktelementen 9 bestückt. Es sollen mindestens zwei Kontaktelemente 9 sein. Der Kontaktträger 8 ist in den dargestellten Ausführungsbeispielen aus mehreren aus Isoliermaterial bestehenden Scheiben 10 aufgebaut, die axial nebeneinander liegend beispielsweise auf einer Achse 11 angebracht sind. Je eine Scheibe 10 trägt vorzugsweise ein Kontaktelement 9.

Die Kontaktelemente 9 bestehen aus einem gut leitenden Metall, wie beispielsweise Edelstahl, Bronze, Messing, Kupfer oder einer Kupferlegierung. Sie sind drahtförmig ausgebildet und haben federnde Eigenschaften. Nach Montage des Kontaktträgers 8 weisen die Kontaktelemente 9 einerseits in Richtung der Einheit K1 des Kabelbaums und andererseits in Richtung der Einheit K2 desselben.

Um eine Bewegung der Kontaktelemente 9 im Kontaktträger 8 zu ermöglichen, können die Scheiben 10 gemäß Fig. 3 zumindest in einem der Bereiche, an denen die Enden der Kontaktelemente 9 aus dem Kontaktträger 8 herausragen, mit in Umfangsrichtung verlaufenden Schlitzen 12 versehen sein. Die Scheiben 10 können aber auch selbst in Umfangsrichtung um die Achse 11 drehbar im Kontaktträger 8 angeordnet sein. Schlitze 12 sind bei dieser Ausführungsform nicht erforderlich. Die Enden der Kontaktelemente 9 ragen gemäß den Fig. 3 und 4 auf zwei unterschiedlichen Seiten so weit aus dem Kontaktträger 8 heraus, daß sie zur elektrischen Kontaktierung zur Verfügung stehen.

Dazu sind die Enden der Kontaktelemente 9 als Steckerstifte geformt bzw. ausgebildet.

Zum Aufstecken von Gegensteckern auf die Kontaktelemente 9, die an den Leitungen der Einheiten K1 und K2 des Kabelbaums angebracht sind, können die aus dem Kontaktträger 8 herausragenden Enden der Kontaktelemente 9 in bekannter Technik von einem Steckergehäuse 13 bzw. 14 umgeben sein, das mit zum Kontaktträger 8 gehört und einen feuchtigkeitsdichten Abschluß für die Kontaktelemente 9 garantiert. Die Steckergehäuse 13 und 14 weisen mit Vorteil auch Elemente auf, wie Vorsprünge oder Vertiefungen, durch welche die Gegenstecker der anzuschließenden Leitungen des Kabelbaums zugentlastet festzulegen sind.

Zur Fertigstellung der elektrisch leitenden Verbindungen zwischen den Leitungen der Einheiten K1 und K2 des Kabelbaums wird zunächst der Kontaktträger 8 in der Drehachse 5 des PKWs montiert. Danach werden die Gegenstecker der Leitungen des Kabelbaums auf die Kontaktelemente 9 aufgesteckt. Dabei können mit Vorteil beide Einheiten K1 und K2 des Kabelbaums bereits vormontiert sein, so daß zur Herstellung der elektrisch leitenden Verbindungen nur noch die Gegenstecker in die Steckergehäuse 13 bzw. 14 eingesteckt zu werden brauchen. Sie sind dann in den Steckergehäusen 13 und 14 zugentlastet festgelegt. Die Möglichkeit der Vormontage bzw. Vorverkabelung wirkt sich besonders vorteilhaft für die Tür 3 aus.

Die Anordnung nach der Erfindung ist im Vorangehenden für die Tür 3 (Heckklappe) des PKWs erläutert. Sie ist analog dazu auch bei jeder anderen Tür des PKWs einsetzbar.

## Patentansprüche

1. Anordnung zur Stromversorgung von in einem Kraftfahrzeug (1) angebrachten Stromverbrauchern, bei welcher eine der Anzahl der Stromverbraucher entsprechende Anzahl von elektrischen Leitungen in mindestens zwei miteinander verbundenen Einheiten (K1,K2) zusammengefaßt ist, die einerseits an eine im Kraftfahrzeug (1) befindliche Spannungsquelle und andererseits an die Stromverbraucher angeschlossen sind, wobei die Stromverbraucher sowohl an der Karosserie (4) des Kraftfahrzeugs (1) als auch an mindestens einem beweglichen Teil (3) desselben angebracht sind, der um eine Drehachse (5) schwenkbar mit der Karosserie (4) verbunden ist, und bei welcher in der Drehachse (5) ein Bauteil der Stromversorgungsanordnung mit einer Anzahl von gegeneinander isolierten Kontaktelementen (9) aus einem gut leitenden Metall angebracht ist, das einer Schwenkbewegung des beweglichen Teils (3) folgen kann und an dessen Kontaktelemente (9) einerseits die mit der Spannungsquelle verbundenen Leitungen und andererseits die zu den Stromverbrauchern des beweglichen Teils (3) führenden Leitungen elektrisch leitend angeschlossen sind, **dadurch gekennzeichnet,**
- **daß** die Kontaktelemente (9) drahtförmige metallische Kontakte aus federndem Material sind, die als Spiralen mit mindestens einer Windung verlaufen und deren Enden als Steckerstifte ausgebildet sind, auf welche an beiden Enden jeweils mit den Leitungen der Einheiten (K1,K2) verbundene Gegenkontakte aufsteckbar sind, und
- **daß** mindestens zwei Kontaktelemente (9) in dem aus mechanisch stabilem Kunststoff bestehenden, als Kontaktträger (8) ausgebildeten Bauteil nebeneinander liegend angebracht sind.

2. Anordnung nach Anspruch 1, **dadurch gekennzeichnet, daß** die Enden der Kontaktelemente (9) von einem Steckergehäuse (13,14) umgeben sind.

3. Anordnung nach Anspruch 2, **dadurch gekennzeichnet, daß** auf die Kontaktelemente (9) aufsteckbare Gegenstecker in den Steckergehäusen (13,14) zugentlastet festlegbar sind.

## Claims

1. Arrangement for supplying power to loads which are provided in a motor vehicle (1), in which arrangement a number of electrical lines, which corresponds to the number of loads, are combined in at least two units (K1,K2) which are connected on the one hand to a voltage source which is located in the motor vehicle (1) and on the other hand to the loads, with the loads being mounted both on the body (4) of the motor vehicle (1) and on at least one moving part (3) of the same, this part being connected to the body (4) such that it can pivot about an axis of rotation (5), and in which arrangement at least one carrier device having a number of contact elements (9), which are isolated from one another and are made from a good conductive metal, is provided in the axis of rotation (5), which carrier device can follow a pivoting movement of the moving part (3), and the contact elements (9) of which are connected to the voltage source on the one hand and to the electrical lines which lead to the loads of the moving part (3) on the other hand, **characterized in**
- **that** the contact elements (9) have the form of wire-like metallic contacts which are made from resilient material and are designed as helices having at least one turn and the ends of which are designed as plug pins, and on which, at each of the two ends, mating contacts which are connected to the lines of the units (K1,K2) can be plugged, and
- **that** at least two contact elements (9) are positioned side by side within the carrier device which is designed as a contact carrier (8) made of mechanically stable plastic.

2. Arrangement according to Claim 1, **characterized in that** the ends of the contact elements (9) are surrounded by a plug housing (13,14).

3. Arrangement according to Claim 2, **characterized in that** the mating contacts which can be plugged onto the contact elements (9) can be secured in the male connector housings (13,14) with strain relief.

## Revendications

1. Dispositif pour l'alimentation en courant d'éléments consommateurs de courant montés dans un véhicule automobile (1), dans lequel un nombre de conduites électriques correspondant au nombre des éléments consommateurs de courant est rassemblé en au moins deux unités (K1, K2) connectées l'une à l'autre, qui sont raccordées d'une part à une source de tension se trouvant dans le véhicule automobile (1) et d'autre part aux éléments consommateurs de courant, les éléments consommateurs de courant étant montés à la fois à la carrosserie (4) du véhicule automobile (1) et à au moins une partie mobile (3) de celui-ci, qui est connectée à la carrosserie (4) de manière à pouvoir pivoter autour d'un axe de rotation (5), et dans lequel un composant du dispositif d'alimentation en courant est monté dans l'axe de rotation (5) avec une pluralité d'éléments de contact (9) mutuellement isolés en métal bon conducteur de l'électricité, qui peut suivre un mouvement de pivotement de la partie mobile (3) et sur les éléments de contact (9) duquel d'une part les conduites connectées à la source de tension et d'autre part les conduites conduisant aux éléments consommateurs de courant de la partie mobile (3) sont raccordées de manière électriquement conductrice, **caractérisé en ce que**
- les éléments de contact (9) sont des contacts métalliques en forme de fils en matériau élastique, qui s'étendent en spirale avec au moins une spire et dont les extrémités sont réalisées sous forme de broches d'enfichage, sur lesquelles peuvent être enfichés aux deux extrémités des contacts conjugués connectés à chaque fois aux conduites des unités (K1, K2), et
- au moins deux éléments de contact (9) sont montés les uns à côté des autres dans le composant réalisé en tant que support de contact (8), constitué d'un plastique mécaniquement stable.

2. Dispositif selon la revendication 1, **caractérisé en ce que** les extrémités des éléments de contact (9) sont entourées par un boîtier de connecteur enfichable (13, 14).

3. Dispositif selon la revendication 2, **caractérisé en ce que** des connecteurs conjugués pouvant être enfichés sur les éléments de contact (9) peuvent être fixés de manière déchargée en traction dans les boîtiers de connecteurs enfichables (13, 14).
